# EUROPÄISCHE PATENTANMELDUNG

(11) **EP 4 764 100 A1**
(43) Veröffentlichungstag der Anmeldung: **24.06.2026**
(21) Anmeldenummer: 25212004.3
(22) Anmeldetag: 29.10.2025
(51) Int. Cl.: E03F 5/04

(54) **ABLAUFVORRICHTUNG FÜR DEN ZUMINDEST TEILWEISEN EINBAU IN DEN BODEN EINES RAUMES**

(30) Priorität: 19.12.2024 DE 102024138964
(71) Anmelder: Dallmer GmbH & Co. KG, 59757 Arnsberg (DE)
(72) Erfinder: Steffen, Jörg, 59469 Ense-Bremen (DE)
(74) Vertreter: Fritz Patent- und Rechtsanwälte PartmbB

(57) **Zusammenfassung**

Ablaufvorrichtung für den zumindest teilweisen Einbau in den Boden eines Raumes, umfassend Wassersammelmittel, die eine langgestreckte Wassersammelfläche (16) und ein von der Wassersammelfläche (16) in Einbaulage nach unten ragendes Bauteil aufweisen, eine Dichtmanschette (1) mit einer Dichtfolie (2) sowie ein Ablaufgehäuse (5) mit einer in Einbaulage oberen Öffnung (6) und einer Ablauföffnung oder einem Ablaufstutzen (7), die oder der strömungstechnisch mit einem bauseitigen Ablaufrohr verbindbar ist, wobei die Dichtfolie (2) im eingebauten Zustand unterhalb der Wassersammelfläche (16) und oberhalb des Ablaufgehäuses (5) angeordnet ist, wobei die Ablaufvorrichtung dazu eingerichtet ist, dass das von der Wassersammelfläche (16) gesammelte Wasser durch das Bauteil der Wassersammelmittel nach unten austritt und in die obere Öffnung (6) des Ablaufgehäuses (5) eintritt, wobei während der Montage der Wassersammelmittel das nach unten ragende Bauteil der Wassersammelmittel zusammen mit der Wassersammelfläche (16) relativ zu dem im Boden vormontierten Ablaufgehäuse (5) in mindestens einer horizontalen Richtung bewegt werden kann, um die Position der Wassersammelmittel relativ zu dem Boden des Raumes zu verändern, wobei die Ablaufvorrichtung einen Verstellrahmen (10) umfasst, der dazu eingerichtet ist, relativ zu dem im Boden vormontierten Ablaufgehäuse (5) in mindestens einer horizontalen Richtung bewegt zu werden und dass ein unterer Endabschnitt (18) des Bauteils der Wassersammelmittel auf den Verstellrahmen (10) von oben aufgesetzt wird.

## Beschreibung

Die vorliegende Erfindung betrifft eine Ablaufvorrichtung für den zumindest teilweisen Einbau in den Boden eines Raumes gemäß dem Oberbegriff des Anspruchs 1.

Eine Ablaufvorrichtung der vorgenannten Art ist aus der EP 3 064 667 A1 bekannt. Die darin beschriebene Ablaufvorrichtung umfasst Wassersammelmittel, die eine langgestreckte Wassersammelfläche und ein von der Wassersammelfläche in Einbaulage nach unten ragendes Bauteil aufweist, das als Unterbaurahmen ausgebildet ist. Die Wassersammelfläche ist beispielsweise als Ablaufrinne oder als Ablaufschiene mit Mehrfachgefälle ausgebildet. Die Ablaufvorrichtung umfasst weiterhin eine Dichtmanschette mit einer Dichtfolie, die unterhalb der Wassersammelfläche angeordnet ist. Die Dichtfolie weist eine Öffnung auf, durch die der Unterbaurahmen nach unten ragt. Die Ablaufvorrichtung umfasst weiterhin ein Ablaufgehäuse mit einer in Einbaulage oberen Öffnung und einer Ablauföffnung, die strömungstechnisch mit einem bauseitigen Ablaufrohr verbindbar ist. In der oberen Öffnung des Ablaufgehäuses ist ein Einsatz für einen Geruchsverschluss angeordnet. Das von der Wassersammelfläche gesammelte Wasser kann durch den Unterbaurahmen nach unten in die obere Öffnung des Ablaufgehäuses eintreten. Das Ablaufgehäuse wird in dem Boden vormontiert. Während der anschließenden Montage der Wassersammelmittel kann der Unterbaurahmen zusammen mit der Wassersammelfläche relativ zu dem im Boden vormontierten Ablaufgehäuse in zwei zueinander horizontalen Richtungen bewegt werden, um die Position der Wassersammelmittel relativ zu dem Boden des Raumes zu verändern

Dabei steht das als Unterbaurahmen ausgebildete Bauteil auf der Oberseite des Ablaufgehäuses, auf der es horizontal verschoben werden kann. Als nachteilig erweist sich dabei, dass für die Fachperson, die die Montage der Wassersammelmittel mit Wassersammelfläche und Unterbaurahmen durchführt, nicht erkennbar ist, wo genau der Unterbaurahmen aufgesetzt werden soll und in welche Bereiche der Oberfläche der Unterbaurahmen verschoben werden darf beziehungsweise in welche Bereiche der Unterbaurahmen nicht verschoben werden darf. Insbesondere wenn der Unterbaurahmen versehentlich auf den Einsatz für den Geruchsverschluss geschoben wird, kann dieser nach erfolgter Montage nicht mehr entnommen werden. Es hat sich weiterhin als nachteilig bei der Ablaufvorrichtung gemäß dem Stand der Technik erwiesen, dass der Ablaufvorrichtung beigefügte Positionierhilfe erforderlich waren, um den Unterbaurahmen geeignet zu positionieren. Weiterhin konnten bei dem Stand der Technik Bauschmutz und Fliesenkleber unter der Unterseite des Unterbaurahmens hindurch in das Innere des Unterbaurahmens gedrückt werden, so dass dieser in seiner Funktionalität und gegebenenfalls auch optisch beeinträchtigt wurde. Weiterhin konnten sich durch unsauberes Kürzen des Unterbaurahmens Ungenauigkeiten ergeben, die zur Beeinträchtigung der Funktionalität der Ablaufvorrichtung führen konnten.

Das der vorliegenden Erfindung zugrundeliegende Problem ist die Schaffung einer Ablaufvorrichtung der eingangs genannten Art, bei der die Wassersammelmittel mit der Wassersammelfläche und dem von der Wassersammelfläche nach unten ragenden Bauteil einfacher relativ zu dem Ablaufgehäuse positioniert werden können, insbesondere ohne dass dabei die Funktionalität der Ablaufvorrichtung beeinträchtigt wird.

Dies wird erfindungsgemäß durch eine Ablaufvorrichtung der eingangs genannten Art mit den kennzeichnenden Merkmalen des Anspruchs 1 erreicht. Die Unteransprüche betreffen bevorzugte Ausgestaltungen der Erfindung.

Gemäß Anspruch 1 ist vorgesehen, dass die Ablaufvorrichtung einen Verstellrahmen umfasst, der dazu eingerichtet ist, relativ zu dem im Boden vormontierten Ablaufgehäuse in mindestens einer horizontalen Richtung bewegt zu werden und dass ein unterer Endabschnitt des Bauteils der Wassersammelmittel auf den Verstellrahmen von oben aufgesetzt wird. Insbesondere kann der Verstellrahmen dazu eingerichtet sein, relativ zu dem im Boden vormontierten Ablaufgehäuse in zwei zueinander senkrechten horizontalen Richtungen bewegt zu werden, insbesondere verschoben zu werden. Durch den Verstellrahmen wird vorgegeben, wo genau das von der Wassersammelfläche nach unten ragende Bauteil der Wassersammelmittel aufgesetzt werden soll, so dass die Positionierung der Wassersammelmittel mit Wassersammelfläche und dem von dieser nach unten ragenden Bauteil relativ zu dem Ablaufgehäuse einfacher durchgeführt werden kann.

Es besteht die Möglichkeit, dass der Verstellrahmen eine Aufnahmekontur für den unteren Endabschnitt des Bauteils der Wassersammelmittel aufweist, wobei der Verstellrahmen dazu eingerichtet ist, dass der untere Endabschnitt des Bauteils passgenau auf die Aufnahmekontur des Verstellrahmens von oben aufgesetzt wird. Insbesondere kann dabei der Endabschnitt des Bauteils von außen an der Aufnahmekontur anliegen und auf einem Flansch des Verstellrahmens aufstehen, der von der Aufnahmekontur nach außen ragt. Dadurch wird die horizontale Bewegbarkeit des Bauteils der Wassersammelmittel auf die horizontalen Bewegungen reduziert, die der Verstellrahmen im montierten Zustand ausführen kann. Weiterhin werden durch die passgenaue Verbindung zwischen dem Bauteil und dem Verstellrahmen Verschmutzungen durch Bauschmutz und Fliesenkleber verhindert. Zusätzlich werden durch die Überlappung der passgenauen Verbindung zwischen dem Bauteil und dem Verstellrahmen mögliche Ungenauigkeiten, die beim Kürzen des Bauteils auftreten können, ausgeglichen.

Es kann vorgesehen sein, dass die Ablaufvorrichtung Bewegungsbegrenzungsmittel umfasst, die an dem Verstellrahmen und/oder an dem Ablaufgehäuse oder an einem mit dem Ablaufgehäuse verbundenen Teil der Ablaufvorrichtung angeordnet sind, wobei die Ablaufvorrichtung dazu eingerichtet ist, dass die Bewegungsbegrenzungsmittel die Bewegung des Verstellrahmens relativ zu dem im Boden vormontierten Ablaufgehäuse in der mindestens einen horizontalen Richtung, insbesondere in den zwei zueinander senkrechten horizontalen Richtungen, zu begrenzen.

Dadurch kann verhindert werden, dass das von der Wassersammelfläche nach unten ragende Bauteil der Wassersammelmittel auf Bereiche der Oberfläche des Ablaufgehäuses verschoben wird, die eine Funktion der Ablaufvorrichtung, wie beispielsweise ein Entnehmen eines Geruchsverschlusses, verhindern würde.

Es besteht die Möglichkeit, dass die Bewegungsbegrenzungsmittel zwei Laschen aufweisen, die an dem Verstellrahmen angeordnet sind. Weiterhin kann vorgesehen sein, dass die Ablaufvorrichtung einen Einsatz umfasst, der in Einbaulage in der oberen Öffnung des Ablaufgehäuses angeordnet ist, insbesondere so angeordnet ist, dass er horizontal nicht bewegbar ist. Dabei können die Bewegungsbegrenzungsmittel zwei Öffnungen aufweisen, die an dem Einsatz angeordnet sind, wobei im montierten Zustand des Verstellrahmens jeweils eine der an dem Verstellrahmen angeordneten Laschen in eine der Öffnungen des Einsatzes so eingreift, dass durch diesen Eingriff die Bewegung des Verstellrahmens relativ zu dem im Boden vormontierten Ablaufgehäuse in der mindestens einen horizontalen Richtung, insbesondere in den zwei zueinander senkrechten horizontalen Richtungen, begrenzt wird. Durch diese Gestaltung wird mit einfachen Mitteln die horizontale Bewegbarkeit der Wassersammelmittel auf die horizontalen Bewegungen reduziert, die die Funktion der Ablaufvorrichtung, wie beispielsweise ein Entnehmen eines Geruchsverschlusses, nicht beeinträchtigen.

Es besteht die Möglichkeit, dass die Ablaufvorrichtung einen Geruchsverschluss umfasst, insbesondere wobei der Geruchsverschluss dazu eingerichtet ist, in den in Einbaulage in der oberen Öffnung des Ablaufgehäuses angeordneten Einsatz eingesetzt zu werden.

Es kann vorgesehen sein, dass die Ablaufvorrichtung dazu eingerichtet ist, dass das Bauteil der Wassersammelmittel durch die Öffnung der Dichtfolie nach unten hindurchragt.

Es besteht die Möglichkeit, dass die Dichtmanschette einen Verbindungsabschnitt aufweist, der zur Verbindung der Dichtmanschette mit dem Ablaufgehäuse dient. Dabei kann das Ablaufgehäuse auf seiner Oberseite eine Nut aufweisen, in die der Verbindungsabschnitt der Dichtmanschette im montierten Zustand zumindest abschnittsweise angeordnet ist, insbesondere wobei die Nut die obere Öffnung des Ablaufgehäuses umgibt. Weiterhin kann die Nut mindestens teilweise so beabstandet zu der oberen Öffnung des Ablaufgehäuses sein, dass zwischen der oberen Öffnung des Ablaufgehäuses und der Nut ein Zwischenraum ist, der die Verschiebung des Verstellrahmens ermöglicht.

Es besteht die Möglichkeit, dass die Wassersammelfläche als Ablaufrinne oder als Ablaufschiene mit Gefälle, insbesondere mit Mehrfachgefälle, ausgebildet ist

Weiterhin kann vorgesehen sein, dass das von der Wassersammelfläche in Einbaulage nach unten ragende Bauteil ein Unterbaurahmen ist, der insbesondere ablängbar ist. Dadurch kann die Position der Wassersammelmittel in vertikaler Richtung an die lokalen Gegebenheiten, wie beispielsweise die Dicke der Bodenfliesen angepasst werden.

Es besteht die Möglichkeit, dass der in Einbaulage in der oberen Öffnung des Ablaufgehäuses angeordnete Einsatz und/oder die Oberseite des Ablaufgehäuses Freimachungen für eine Sekundärentwässerung aufweisen. Dadurch kann in den Bereich oberhalb des Ablaufgehäuses gelangtes Wasser einfach abgeleitet werden.

Weitere Merkmale und Vorteile von Ausführungsbeispielen der Erfindung werden unter Bezugnahme auf die Zeichnungen nachfolgend beschrieben. Dabei werden für gleiche oder ähnliche Teile und für Teile mit gleichen oder ähnlichen Funktionen dieselben Bezugszeichen verwendet. Es zeigen:
- Fig. 1: eine perspektivische Explosionsansicht von Teilen einer erfindungsgemäßen Ablaufvorrichtung;
- Fig. 2: eine perspektivische Ansicht der Teile der Ablaufvorrichtung gemäß Fig. 1 im zusammengebauten Zustand;
- Fig. 3: eine perspektivische Ansicht der Teile der Ablaufvorrichtung gemäß Fig. 1 im zusammengebauten Zustand, wobei die Dichtmanschette ausgeblendet ist;
- Fig. 4: eine perspektivische Ansicht des Verstellrahmens der Ablaufvorrichtung gemäß Fig. 1;
- Fig. 5: einen Schnitt durch die Ablaufvorrichtung gemäß Fig. 1;
- Fig. 6: ein Detail gemäß dem Pfeil VI in Fig. 5;
- Fig. 7: einen Schnitt durch die Ablaufvorrichtung gemäß Fig. 1 ohne die Wassersammelmittel.

Es ist nicht notwendig, dass eine erfindungsgemäße Vorrichtung alle nachfolgend beschriebenen Merkmale aufweist. Es ist auch möglich, dass eine erfindungsgemäße Vorrichtung nur einzelne Merkmale der nachfolgend beschriebenen Ausführungsbeispiele aufweist.

Die abgebildete Ablaufvorrichtung umfasst nicht abgebildete Wassersammelmittel, die eine langgestreckte Wassersammelfläche 16 und ein von der Wassersammelfläche 16 in Einbaulage nach unten ragendes, als Unterbaurahmen 17 ausgebildetes Bauteil aufweisen (siehe Fig. 5). Der Unterbaurahmen 17 kann die Form eines Rechteckrohres aufweisen und ist insbesondere ablängbar ausgebildet. Dabei kann das von der Wassersammelfläche 16 gesammelte Wasser durch den Unterbaurahmen 17 nach unten austreten.

Im abgebildeten Ausführungsbeispiel ist die Wassersammelfläche 16 als Ablaufschiene mit Mehrfachgefälle ausgebildet. Die Ablaufschiene weist eine Öffnung auf, durch die das Wasser in den Unterbaurahmen 17 eintreten kann. Alternativ kann die Wassersammelfläche 16 auch als Ablaufrinne ausgebildet sein.

Die Ablaufvorrichtung umfasst weiterhin eine im montierten Zustand unterhalb der Wassersammelfläche angeordnete Dichtmanschette 1 mit einer Dichtfolie 2 und einem Verbindungsabschnitt 3 (siehe Fig. 1 und Fig. 7). Die Dichtfolie 2 weist eine Öffnung 4 auf, durch die der Unterbaurahmen 17 nach unten ragen kann (siehe Fig. 6 und Fig. 7).

Die Ablaufvorrichtung umfasst ein Ablaufgehäuse 5, das eine obere Öffnung 6 aufweist, in die aus dem Unterbaurahmens 17 austretendes Wasser eintreten kann. An dem Ablaufgehäuse 5 ist mindestens ein Ablaufstutzen 7 angeformt, der mit einem bauseitigen Ablaufrohr verbunden werden kann.

Die Ablaufvorrichtung umfasst weiterhin einen in die obere Öffnung 6 des Ablaufgehäuses 5 einbringbaren länglichen, im Wesentlichen rechteckigen Einsatz 8 und einen Geruchsverschluss 9, der von oben in den Einsatz 8 eingebracht werden kann. Der Einsatz 8 ist insbesondere als Wechseleinsatz ausgebildet, der in zwei verschiedenen Orientierungen in der oberen Öffnung 6 des Ablaufgehäuses 5 angeordnet werden kann, um unterschiedliche Positionierungen des Geruchsverschlusses 9 zu ermöglichen.

Die Ablaufvorrichtung umfasst weiterhin einen länglichen, im Wesentlichen rechteckigen Verstellrahmen 10, der dazu eingerichtet ist, relativ zu dem im Boden vormontierten Ablaufgehäuse 5 in zwei zueinander senkrechten horizontalen Richtungen bewegt zu werden, insbesondere verschoben zu werden. Der Verstellrahmen 10 weist dazu an seinen beiden voneinander abgewandten Stirnseiten jeweils eine Lasche 11 auf.

Weiterhin weist der Einsatz 8 an seinen beiden voneinander abgewandten Stirnseiten jeweils eine Öffnung 12 auf. Im miteinander verbundenen Zustand von Verstellrahmen 10 und Einsatz 8 ragt jeweils eine der Laschen 11 in eine der Öffnungen 12, wobei die Verschiebbarkeit des Verstellrahmens 10 relativ zu dem Ablaufgehäuse 5 und dem Einsatz 8 in vorgegebenen Grenzen möglich bleibt.

Das Ablaufgehäuse 5 weist auf seiner Oberseite eine Nut 13 auf, in die der Verbindungsabschnitt 3 der Dichtmanschette 1 im montierten Zustand zumindest abschnittsweise angeordnet ist. Die Nut 13 umgibt dabei die obere Öffnung 6 des Ablaufgehäuses 5. Weiterhin ist die Nut 13 so beabstandet zu der oberen Öffnung 6 des Ablaufgehäuses 5, dass zwischen der oberen Öffnung 6 des Ablaufgehäuses 5 und der Nut 13 ein Zwischenraum ist, der die Verschiebung des Verstellrahmens 10 ermöglicht.

Der Verstellrahmen 10 weist eine Aufnahmekontur 14 für den unteren Endabschnitt des Unterbaurahmens 17 auf (siehe Fig. 4 und Fig. 6). Dabei ist der Verstellrahmen 10 dazu eingerichtet, dass der untere Endabschnitt 18 des Unterbaurahmens 17 passgenau auf die Aufnahmekontur 14 des Verstellrahmens 10 von oben aufgesetzt wird, so dass der Endabschnitt 18 an der Außenseite der Aufnahmekontur 14 anliegt. Der Verstellrahmen 10 weist weiterhin einen von der Aufnahmekontur 14 nach außen ragenden Flansch 19 auf, auf dem der Endabschnitt 18 des Unterbaurahmens 17 aufsteht.

Mit der Verschiebung des Verstellrahmens 10 werden somit auch der Unterbaurahmen 17 und die Wassersammelfläche 16 relativ zu dem Ablaufgehäuse 5 und damit zu dem Boden des Raumes verschoben.

Auf der Oberseite des Ablaufgehäuses 5 und des Einsatzes 8 sind Freimachungen 15 für eine Sekundärentwässerung angeordnet (siehe Fig. 1).

## Patentansprüche

1. Ablaufvorrichtung für den zumindest teilweisen Einbau in den Boden eines Raumes, umfassend
- Wassersammelmittel, die eine langgestreckte Wassersammelfläche (16) und ein von der Wassersammelfläche in Einbaulage nach unten ragendes Bauteil aufweisen,
- eine Dichtmanschette (1) mit einer Dichtfolie (2), wobei die Dichtfolie (2) eine Öffnung (4) aufweist, sowie
- ein Ablaufgehäuse (5) mit einer in Einbaulage oberen Öffnung (6) und einer Ablauföffnung oder einem Ablaufstutzen (7), die oder der strömungstechnisch mit einem bauseitigen Ablaufrohr verbindbar ist, wobei die Dichtfolie (2) im eingebauten Zustand unterhalb der Wassersammelfläche (16) und oberhalb des Ablaufgehäuses (5) angeordnet ist, wobei die Ablaufvorrichtung dazu eingerichtet ist, dass das von der Wassersammelfläche (16) gesammelte Wasser durch das Bauteil der Wassersammelmittel nach unten austritt und in die obere Öffnung (6) des Ablaufgehäuses (5) eintritt, und wobei während der Montage der Wassersammelmittel das nach unten ragende Bauteil der Wassersammelmittel zusammen mit der Wassersammelfläche (16) relativ zu dem im Boden vormontierten Ablaufgehäuse (5) in mindestens einer horizontalen Richtung bewegt werden kann, um die Position der Wassersammelmittel relativ zu dem Boden des Raumes zu verändern,
**dadurch gekennzeichnet, dass** die Ablaufvorrichtung einen Verstellrahmen (10) umfasst, der dazu eingerichtet ist, relativ zu dem im Boden vormontierten Ablaufgehäuse (5) in mindestens einer horizontalen Richtung bewegt zu werden und dass ein unterer Endabschnitt (18) des Bauteils der Wassersammelmittel auf den Verstellrahmen (10) von oben aufgesetzt wird.

2. Ablaufvorrichtung nach Anspruch 1, **dadurch gekennzeichnet, dass** der Verstellrahmen (10) dazu eingerichtet ist, relativ zu dem im Boden vormontierten Ablaufgehäuse (5) in zwei zueinander senkrechten horizontalen Richtungen bewegt zu werden, insbesondere verschoben zu werden.

3. Ablaufvorrichtung nach einem der Ansprüche 1 oder 2, **dadurch gekennzeichnet, dass** der Verstellrahmen (10) eine Aufnahmekontur (14) für den unteren Endabschnitt (18) des Bauteils der Wassersammelmittel aufweist, wobei der Verstellrahmen (10) dazu eingerichtet ist, dass der untere Endabschnitt (18) des Bauteils passgenau auf die Aufnahmekontur (14) des Verstellrahmens (10) von oben aufgesetzt wird.

4. Ablaufvorrichtung nach einem der Ansprüche 1 bis 3, **dadurch gekennzeichnet, dass** die Ablaufvorrichtung Bewegungsbegrenzungsmittel umfasst, die an dem Verstellrahmen (10) und/oder an dem Ablaufgehäuse (5) oder an einem mit dem Ablaufgehäuse (5) verbundenen Teil der Ablaufvorrichtung angeordnet sind, wobei die Ablaufvorrichtung dazu eingerichtet ist, dass die Bewegungsbegrenzungsmittel die Bewegung des Verstellrahmens (10) relativ zu dem im Boden vormontierten Ablaufgehäuse (5) in der mindestens einen horizontalen Richtung, insbesondere in den zwei zueinander senkrechten horizontalen Richtungen, zu begrenzen.

5. Ablaufvorrichtung nach Anspruch 4, **dadurch gekennzeichnet, dass** die Bewegungsbegrenzungsmittel zwei Laschen (11) aufweisen, die an dem Verstellrahmen (10) angeordnet sind.

6. Ablaufvorrichtung nach einem der Ansprüche 1 bis 5, **dadurch gekennzeichnet, dass** die Ablaufvorrichtung einen Einsatz (8) umfasst, der in Einbaulage in der oberen Öffnung (6) des Ablaufgehäuses (5) angeordnet ist, insbesondere so angeordnet ist, dass er horizontal nicht bewegbar ist.

7. Ablaufvorrichtung nach Anspruch 6, **dadurch gekennzeichnet, dass** die Bewegungsbegrenzungsmittel zwei Öffnungen (12) aufweisen, die an dem Einsatz (8) angeordnet sind, wobei im montierten Zustand des Verstellrahmens (10) jeweils eine der an dem Verstellrahmen (10) angeordneten Laschen (11) in eine der Öffnungen (12) des Einsatzes (8) so eingreift, dass durch diesen Eingriff die Bewegung des Verstellrahmens (10) relativ zu dem im Boden vormontierten Ablaufgehäuse (5) in der mindestens einen horizontalen Richtung, insbesondere in den zwei zueinander senkrechten horizontalen Richtungen, begrenzt wird.

8. Ablaufvorrichtung nach einem der Ansprüche 1 bis 7, **dadurch gekennzeichnet, dass** die Ablaufvorrichtung einen Geruchsverschluss (9) umfasst, insbesondere wobei der Geruchsverschluss (9) dazu eingerichtet ist, in den in Einbaulage in der oberen Öffnung (6) des Ablaufgehäuses (5) angeordneten Einsatz (8) eingesetzt zu werden.

9. Ablaufvorrichtung nach einem der Ansprüche 1 bis 8, **dadurch gekennzeichnet, dass** die Ablaufvorrichtung dazu eingerichtet ist, dass das Bauteil der Wassersammelmittel durch die Öffnung (4) der Dichtfolie (2) nach unten hindurchragt.

10. Ablaufvorrichtung nach einem der Ansprüche 1 bis 9, **dadurch gekennzeichnet, dass** die Dichtmanschette (1) einen Verbindungsabschnitt (3) aufweist, der zur Verbindung der Dichtmanschette (1) mit dem Ablaufgehäuse (5) dient.

11. Ablaufvorrichtung nach Anspruch 10, **dadurch gekennzeichnet, dass** das Ablaufgehäuse (5) auf seiner Oberseite eine Nut (13) aufweist, in die der Verbindungsabschnitt (3) der Dichtmanschette (1) im montierten Zustand zumindest abschnittsweise angeordnet ist, insbesondere wobei die Nut (13) die obere Öffnung (6) des Ablaufgehäuses (5) umgibt.

12. Ablaufvorrichtung nach Anspruch 11, **dadurch gekennzeichnet, dass** die Nut (13) mindestens teilweise so beabstandet zu der oberen Öffnung (6) des Ablaufgehäuses (5) ist, dass zwischen der oberen Öffnung (6) des Ablaufgehäuses (5) und der Nut (13) ein Zwischenraum ist, der die Verschiebung des Verstellrahmens (10) ermöglicht.

13. Ablaufvorrichtung nach einem der Ansprüche 1 bis 12, **dadurch gekennzeichnet, dass** die Wassersammelfläche (16) als Ablaufrinne oder als Ablaufschiene mit Gefälle, insbesondere mit Mehrfachgefälle, ausgebildet ist

14. Ablaufvorrichtung nach einem der Ansprüche 1 bis 13, **dadurch gekennzeichnet, dass** das von der Wassersammelfläche (16) in Einbaulage nach unten ragende Bauteil ein Unterbaurahmen (17) ist, der insbesondere ablängbar ist.

15. Ablaufvorrichtung nach einem der Ansprüche 6 bis 14, **dadurch gekennzeichnet, dass** der in Einbaulage in der oberen Öffnung (6) des Ablaufgehäuses (5) angeordnete Einsatz (8) und/oder die Oberseite des Ablaufgehäuses (5) Freimachungen (15) für eine Sekundärentwässerung aufweisen.
